# EUROPÄISCHE PATENTSCHRIFT

(11) **EP 0 155 373 B1**
(45) Veröffentlichungstag und Bekanntmachung des Hinweises auf die Patenterteilung: **11.10.1989**
(21) Anmeldenummer: 84114942.0
(22) Anmeldetag: 07.12.1984
(51) Int. Cl.: H01H 71/14, H01H 85/30

(54) **Hochspannungs-Hochleistungs-Sicherung**
High-voltage high-power fuse
Fusible de haute puissance haute tension

(30) Priorität: 17.03.1984 DE 3409957
(43) Veröffentlichungstag der Anmeldung: 25.09.1985
(73) Patentinhaber: Felten & Guilleaume Energietechnik AG, D-51058 Köln (DE)
(72) Erfinder: Mooz, Dietrich, Dipl.-Ing., D-4150 Krefeld (DE); Dirks, Rolf, D-4156 Willich 4 (DE)

(56) Entgegenhaltungen:
- BE-A- 668 548
- DE-A- 1 920 825
- DE-A- 2 547 990
- FR-A- 1 461 736
- US-A- 2 306 153
- US-A- 2 982 834
- US-A- 3 593 249
- PATENTS ABSTRACTS OF JAPAN, Band 1, Nr. 134, 5. November 1977, Seite 4679 M 77; & JP-A-52 76 509

## Beschreibung

Die Erfindung betrifft eine Hochspannungs-Hochleistungs (HH)-Sicherung gemäß dem Oberbegriff der Ansprüche 1 und 2. Eine derartige Hochspannungssicherung ist z. B. aus der FR-A-1 461 736 (Fig. 2, 3) bekannt.

HH-Sicherungen sind Einrichtungen zum einmaligen Unterbrechen von Kurzschlußströmen in Innenraum- und Freiluft-Schaltanlagen. Diese Sicherungen eignen sich daher als Kurzschlußschutz vor Spannungswandler, Kondensatoren, Kabelabzweigen, Transformatoren und ähnlichen Einrichtungen. Sie schützen nachgeschaltete Geräte und Leitungen vor den thermischen und dynamischen Auswirkungen großer Kurzschlußströme, die sie als strombegrenzende Sicherungen schon im Stromanstieg unterbrechen.

Die HH-Sicherungen dienen nur dem Kurzschlußschutz, der Überlastschutz wird von Überstromorganen auf der Sekundärseite (Niederspannung) übernommen. Beim Versagen dieser Sekundärorgane oder bei Fehlern vorgeschalteter Einrichtungen, wie z. B. im Verteiler-Transformator besteht eine gefährliche Lücke in einem allumfassenden Schutzbereich, da die HH-Sicherungen Ströme unter ihrem dreifachen Nennstrom nicht abschalten konnen. Um dieser Lücke zu schließen, werden neuerdings sogenannte Vollbereichssicherungen angeboten, die eine Kombination -einer HH-Sicherung mit einer Überlastsicherung darstellen. Diese Kombination ist jedoch sehr aufwendig.

Zum Anschluß von Verteiler-Transformatoren an das Mittelspannungsnetz werden im allgemeinen Lasttrennschalter mit HH-Sicherungen kombiniert. Da der Lasttrennschalter die Ströme unter dem dreifachen Sicherungs-Nennstrom sicher beherrscht, liegt der Erfindung die Aufgabe zugrunde, eine HH-Sicherung neben der Kurzschlußeinrichtung mit einer Überlasteinrichtung auszustatten, die in der Lage ist, einen auftretenden Überstrom durch den der HH-Sicherung vorgeschalteten Lasttrennschalter abzuschalten.

Diese Aufgabe wird erfindungsgemäß durch die in den wei unabhängigen Ansprüchen angegebenen Maßnahmen gelöst.

Die mit der Erfindung erzielten Vorteile bestehen darin, daß der Auslösestift bei Auftreten eines Übestromes durch einen einfachen Bimetallauslöser ausgelöst wird und der vorgeschaltete Lasttrennschalter entklinkt wird. Dadurch werden Überströme vom Lasttrennschalter abgeschaltet und die HH-Sicherung brauchte hierfür nicht mit einem eingenen Schaltvermögen ausgerüstet zu werden. Außerdem ist die Einrichtung durch Rückstellen des Auslösestifts nach Abkühlung des Bimetallauslösers mehrfach verwendbar. Nach einer ersten Lösung erfolgt die Entklinkung des Lasttrennschalters bei einem Überstrom durch den Auslösestift und bei Kurzschluß durch den Schlagstift der Sicherung. Die zweite Lösung sieht einen gemeinsamen Äuslösestift vor, der bei Überstrom durch den Bimetallauslöser und bei Kurzschluß durch den Shlagstift anspricht. In beiden Fällen ist die Überlasteinrichtung in einer Kappe der Sicherung integriert, womit die Sicherung in den Sicherungshalter ohne zusätzliche Maßnahmen paßt.

Vorteilhafte und zweckmäßige Ausgestaltungen des Gegenstandes nach den unabhängigen Ansprüchen sind den Unteransprüchen zu entnehmen.

Eine besondere Ausführungsform der Sicherung besteht darin, daß die Kappe mit der Überlasteinrichtung so ausgebildet ist, daß sie auf eine Normsicherung aufsteckbar ist (Anspruch 5). Hierbei ist vorteilhaft, daß die Überlasteinrichtung nach Durchbrennen der Sicherung für eine intakte Sicherung wieder verwendbar ist.

Ausführungsbeispiele der Erfindung sind in Zeichnungen dargestellt und werden im folgenden näher erläutert. Es zeigen
Fig. 1 einen Bimetallauslöser in der Kappe einer Norm-HH-Sicherung mit nach außen getrennt wirkenden Auslöseund Schlagstiften, in Seitenansicht und im Schnitt,
Fig. 2 einen Bimetallauslöser in der Kappe einer Norm-HH-Sicherung mit nach außen gemeinsam wirkendem Auslösestift für Überlast und Kurzschluß, in Seitenansicht und im Schnitt,
Fig. 3 einen Bimetallauslöser in einer als Aufsteckteil für eine Norm-HH-Sicherung ausgebildeten Kappe mit nach außen getrennt wirkenden Auslöse- und Schlagstiften, in Seitenansicht und im Schnitt.

Wie die Figur 1 zeigt, sind die wichtigsten Bestandteile einer HH-Sicherung 1 ein Hauptschmelzleiter 2 und ein hierzu parallel geschalteter Nebenschmelzleiter 4. Der Hauptschmelzleiter besteht aus zwei parallelen Leitern, die zur Erzielung der für die Netzspannung notwendigen Leiterlänge Schraubenförmig auf einem Keramikträ₋ ger 3 aufgewickelt sind. Der Nebenschmelzleiter ist in der Regel ein zum Hauptschmelzleiter parallel geschalteter Widerstandsdraht, der in dem Innern des Keramikträgers eingesetzt ist. Dieser Widerstandsdraht löst beim Schmelzen einen Unterbrechungsmelder aus, der als Schlagstift 5 ausgebildet ist. Die gesamte Anordnung der Sicherung befindet sich in einem Isolierkörper 6 der beidseitig luftdicht durch Kappen 7 verschlossen ist, die als Anschlußkontakte für den Sicherungshalter ausgebildet sind. In einer dieser Kappen ist ein Bimetallauslöser 8 eingesetzt, der aus einem Metallstreifen besteht. Dieser Matallstreifen ist an seinen Enden winklig abgebogen, wobei das eine Teil der Befestigung an der Innenseite der Kappendeckfläche und das andere winklig abgebogene Teil der Aufnahme einer Klinke 9 dient.

Der Schlagstift hat die Aufgabe, nach einem Kurzschluß den Lasttrennschalter zu öffnen. Hierzu tritt er durch eine Austrittsöffnung 10 an der Kappe, betätigt einen Hebel und öffnet hiermit den vorgeschalteten Lasttrennschalter. In einem Kurzschlußfall muß dann die Sicherung erneuert werden.

Der Schlagstift ist im Kappenbereich von einem rohrförmigen Auslösestift 11 umgeben. Er hat die Aufgabe, bei einem Überstrom (Überlast) auszulösen, wobei er den gleichen Weg wie der Schlagstift zurücklegt und die gleiche Funktion bei der Öffnung des vorgeschalteten Lasttrennschalters erfüllt wie der Schlagstift. Beide Stifte arbeiten völlig unabhängig voneinander, jedoch mit dem Ziel, den Lasttrennschalter auszuschalten. Der Auslösestift besitzt an seinem äußeren Umfang eine Rastvorrichtung 12, die der Klinke 9 als Einrastpunkt dient. Die Verrastung des Auslösestifts erfolgt gegen den Druck einer auf Block gespannten Feder 13. Der Bimetallauslöser ist über eine flexible Leitung 14 mit den Schmelzleitern verbunden.

Im Überstrom erwärmt sich der Bimetallauslöser und verschwenkt dabei zum Kappenrand. Mit dieser Bewegung wird die Klinke 9 von der Rastvorrichtung abgezogen und der Auslösestift schnellt nach außen.

Die genaue Einstellung des Bimetallauslösers ist mittels einer Einstellschraube 15 in einem bestimmten Toleranzbereich möglich. Dadurch laßt sich die Zuordnung Bimetallstrom zu Sicherungsnennstrom variieren. Nach Figur 2 ist ein Auslösestift 110 vorgesehen, der als Hohlkörper einen gegenüber der Länge des Auslösestifts verkürzten Schlagstift 50 umgibt. Oberhalb der Klinke 9 ist eine weitere Klinke 16 am Bimetallauslöser 8 angeordnet. Die Klinke 16 ist zur Sicherung hin abgeschrägt und greift in eine Aussparung des Auslösestifts. Im Kurzschlußfall stößt der Schlagstift gegen die Klinke und drückt den Bimetallauslöser nach außen, wodurch der Auslösestift nach außen schnellt. Beim Rückstellen kann festgestellt werden, ob der Schlagstift ausgelöst hat oder nicht.

Im Überstromfall erfolgt die Auslösung des Auslösestifts unter den gleichen Bedingungen wie nach Fig. 1.

Nach Fig. 3 kann der Bimetallauslöser auch in einer Kappe 70 untergebracht werden, die als Steckteil für eine Normsicherung ausgebildet ist. Hierbei wird das Steckteil mit einem Isolierrohr 17, das die Länge der Kappe und des Sicherungsansatzes 18 aufweist, auf den Sicherungsansatz aufgesteckt bzw. aufgeschraubt. Die Kappe enthält neben dem Auslösestift 11 noch einen massiven Verlängerungsstift 111. Dieser wird im Kurzschlußfall vom Schlagstift 5 herausgedrückt, während im Überstromfall eine Auslösung durch den rohrförmigen Auslösestift 11 erfolgt.

## Patentansprüche

1. Hochspannungs-Hochieistungs (HH)-Sicherung mit einem Hauptschmeizieiter (2) für die Unterbrechung des Kurzschlußstromes, mit einem Nebenschmelzleiter (4) für die Auslösung eines unter Federkraft stehenden Schlagstifts (5), und mit einem beide Schmelzleiter umgebenden lsolierkörper (6), der beidseitig mit Kappen (7) luftdicht verschlossen ist, die als Anschlußkontakte zwischen den Schmelzleitern und den Außenanschlüssen ausgebildet sind, dadurch gekennzeichnet, daß der Schlagstift (5) im Bereich einer der Kappen (7) von einem rohrförmig ausgebildeten Auslösestift (11) umgeben ist, der wie der Schlagstift (5) bis zur Austrittsöffnung (10) der Kappe (7) geführt ist, daß in dieser Kappe ein Bimetallauslöser (8) in den Stromkreis der HH-Sicherung (1) eingesetzt ist, der mit einer den Auslösestift (11) verrastenden und unter Federspannung stehenden Klinke (9) versehen ist, und daß der Bimetallauslöser (8) derart eingestellt ist, daß er bei Auftreten eines Überstromes den Auslösestift (11) entklinkt, der seinerseits einen vorgeschalteten Lasttrenschalter öffnet.
2. Hochspannungs-Hochleistungs (HH)-Sicherung mit einem Hauptschmelzleiter (2) für die Unterbrechung des Kurzschlußstromes, mit einem Nebenschmelzleiter (4) für die Auslösung eines unter Federkraft stehenden schlagstifs (50), und mit einem beide Schmelzleiter umgebenden Isolierkörper (6), der beidseitig mit Kappen (7) luftdicht verschlossen ist, die als Anschlußkontakte zwischen den Schmelzleitern und den Außenanschlüssen ausgebildet sind, dadurch gekennzeichnet, daß der Schlagstift (50) im Bereich einer der Kappen (7) von einem rohrförmig ausgebildeten Auslösestift (110) umgeben ist, daß der Schlagstift (50) gegenüber dem Auslösestift (110) eine verkürzte Länge aufweist, daß in dieser Kappe (7) ein Bimetallauslöser (8) neben einer ersten Klinke (9) eine zweite Klinke (16) aufweist, die in eine Aussparung des rohrförmigen Auslösestifts (110) eingreift, und daß bei einem Überstrom die erste Klinke (9) und bei einem Kurzschlußstrom die zweite von Schlagstift (110) beaufschlagte Klinke (16) den Auslösestift freigibt.

3. Sicherung nach einem der Ansprüche 1 bis 2, dadurch gekennzeichnet, daß der Bimetallauslöser (8) in Form eines zum Auslösestift (11 ; 110) parallel verlaufenden Streifens ausgebildet ist, dessen Länge derart bemessen ist, daß die am freien Ende des Streifens angebrachte Klinke (9) den Auslösestift gegen den Druck der auf Block gespannten Feder (13) festhält, wobei die Klinke an einer am Umfang im Bereich des offenen Endes angebrachten Rastvorrichtung (12) des Auslösestifts eingreift.

4. Sicherung nach einem der Ansprüche 1 bis 3, dadurch gekennzeichnet, daß der Ansprechwert des Bimetallauslösers (8) mittels einer von außerhalb der Kappe (7) zu betätigenden Schraube (15) einstellbar ist.

5. Sicherung nach einem der Ansprüche 1, 3 und 4, dadurch gekennzeichnet, daß der Schlagstift (5) um einen massiven Auslösestift (111) in Kappenlänge verlängert ist und daß die Kappe (70) mit dem Bimetallauslöser (8) mittels eines Isolierrohres (17) auf den Ansatz (18) der Sicherung aufgeschoben ist.

6. Sicherung nach einem der Ansprüche 1 bis 5, dadurch gekennzeichnet, daß die Kappe (70) mit dem Bimetallauslöser (8) mit der Sicherung (1) verschraubbar und zwischen verschiedenen Sicherungen tauschbar ist.

## Claims

1. A high-voltage higt-power (HH) fuse having a main fuse wire (2) for interrupting short-circuit current, an auxiliary fuse wire (4) for tripping an impact pin (5) which is under spring tension, and having an insulating body (6) surrounding both fuse wires, this insulating body being closed on both sides in an air-tight manner with covers (7) which are designed as connecting contacts between the fuse wires and the external connections, characterized in that the impact pin (5) in the area of one of the covers (7) is surrounded by a trip pin (11) which is pipe-shaped in design and is, like the impact pin (5), guided up to the outlet (10) of the cover (7) in that in this cover a bimetallic tripping device (8) is inserted into the circuit of the HH fuse (1), which tripping device is provided with a pawl (9) which catches the trip pin (11) and is under spring tension, and in that the bimetallic tripping device (8) is adjusted in such a way that when an overcurrent occurs it releases the trip pin (11) which for its part opens a power breaker which is connected in series.

2. A high-voltage high-power (HH) fuse having a main fuse wire (2) for interrupting short-circuit current, an auxiliary fuse wire (4) for tripping an impact pin (50) which is under spring tension, and an having insulating body (6) surrounding both fuse wires and being closed on both sides in an air-tight manner with covers (7) which are designed as connecting contacts between the fuse wires and the external connections, characterized in that the impact pin (50) in the area of one of the covers (7) is surrounded by a trip pin (110) which is pipe-shape in design, in that the impact pin (50) has a shortened length compared with the trip pin (110), in that in this cover (7) a bimetallic tripping device (8) has a second pawl (16) next to a first pawl (9), which second pawl engages into a recess of the pipe-shaped trip pin (110), and in that with an overcurrent the first pawl (9) and with a short-circuit current the second pawl (16) which is impacted on by the impact pin (110), releases the trip pin.

3. A fuse in accordance with one of Claims 1 to 2, characterized in that the bimetallic tripping device (8) is designed in the form of a strip running parallel to the trip pin (11 ; 110), the length of which strip is calculated in such a way that the pawl (9) arranged at the free end of the strip holds the impact pin in place against the pressure of the spring (13) tensioned on a block, the pawl engaging on an engaging toothing (12) of the trip pin, which engaging toothing is arranged on the circumference in the area of the open end.

4. A fuse in accordance with one of the Claims 1 to 3, characterized in that the minimum operating value of the bimetallic tripping device (8) is adjustable by means of a screw (15) to be operated from outside of the cover (7).

5. A fuse in accordance with one of Claims 1, 3 and 4, characterized in that the impact pin (5) is lengthened into the cover length by a solid trip pin (111), and in that the cover (70) with the bimetallic tripping device (8) is pushed onto the joining piece (18) by means of an insulation pipe (17).

6. A fuse in accordance with one of Claims 1 to 5, characterized in that the cover (70) with the bimetallic tripping device (8) can be screwed to the fuse (1) and can be exchanged between different fuses.

## Revendications

1. Fusible de haute puissance et haute tension (HH), comprenant un conducteur fusible principal (2) pour l'interruption du courant de court-circuit, comprenant un conducteur fusible annexe (4) pour la disjonction d'une tige de percussion (5) soumise à une forme élastique, et un corps isolant (6) entourant les deux conducteurs fusibles et obturé des deux côtés de manière étanche à l'air par des capuchons (7) réalisés sous la forme de contacts de raccordements extérieurs, caractérisé en ce que la tige de percussion (5) est entourée, dans la zone de l'un des capuchons (7), par une tige de déclenchement (11) de forme tubulaire et guidée, comme la tige de percussion (5), jusqu'à l'orifice de sortie (10) du capuchon, en ce que, dans ce capuchon, un déclencheur bimétallique (8) est introduit dans le circuit de courant de la sécurité HH (1) qui est pourvue d'un cliquet (9) encliquetant sur la tige de déclenchement (11) et soumis à une contrainte élastique, et en ce que le déclencheur bimétallique (8) est réglé de sorte que, lorsque survient une surintensité, il relâche la tige de déclenchement (11) qui ouvre de son côté un sectionneur à coupure en charge branché en amont.

2. Fusible de haute puissance et haute tension (HH), comprenant un conducteur fusible principal (2) pour l'interruption du courant de court-circuit, comprenant un conducteur fusible annexe (4) pour la disjonction d'une tige de percussion (50) soumise à une forme élastique, et un corps isolant (6) entourant les deux conducteurs fusibles et obturé des eux côtés de manière étanche à l'air par des capuchons (7) réalisés sous la forme de contacts de raccordement entre les deux conducteurs fusibles et les raccordements extérieurs, caractérisé en ce que la tige de percussion (50) est entourée dans la zone de l'un des capuchons (7) par une tige de déclenchement (110) de forme tubulaire, en ce que la tige de percussion (50) présente par rapport à la tige de déclenchement (110) une longueur plus courte, en ce que, dans ce capuchon (7), un déclencheur bimétallique (8) présente, outre un premier cliquet (9), un second cliquet (16) s'engageant dans un évidement de la tige de déclenchement de forme tubulaire (110), et en ce que, lorsque survient un courant de court-circuit, il relâche la tige de déclenchement (11) le deuxième cliquet (16) sollicité par la tige de percussion (110) libère la tige de déclenchement.

3. Fusible selon l'une des revendications 1 ou 2, caractérisé en ce que le déclencheur bimétali- que (8) est réalisé sous la forme d'une bande s'étendant parallèlement à la tige de déclenchement (11 ; 110) et dont la longueur est de dimension telle que le cliquet (9) monté à l'extrémité libre de la bande maintienne fixée la tige de déclenchement face à la pression du ressort (13) serré à bloc, le cliquet s'engageant sur un dispositif d'encliquetage (12) de la tige de déclenchement qui est monté à la périphérie dans la zone de l'extrémité ouverte.

4. Fusible selon l'une des revendications 1 à 3, caractérisé en ce que la valeur de réaction du déclencheur bimétallique (8) est réglable au moyen d'une vis (15) à actionner de l'extérieur du capuchon (7).

5. Fusible selon l'une des revendications 1, 3 et 4, caractérisé en ce que la tige de percussion (5) est prolongée dans la longueur du capuchon d'une tige de déclenchement (111) massive et en ce que le capuchon (70) est appliquée avec le déclenchement bimétallique (8) sur l'appendice (18) du fusible, au moyen d'un tube isolant (17).

6. Fusible selon l'une des revendications 1 à 5, caractérisé en ce que le capuchon (70) avec le disjoncteur bimétallique (8) est vissable avec le fusible (1) et interchangeable parmi différentes sécurités.
